# FASCICULE DE BREVET EUROPEEN

(11) **EP 0 833 683 B1**
(45) Date de publication et mention de la délivrance du brevet: **05.09.2001**
(21) Numéro de dépôt: 96922969.9
(22) Date de dépôt: 20.06.1996
(51) Int. Cl.: A63B 69/36

(54) **DISPOSITIF POUR L'ENSEIGNEMENT DU GOLF**
GERÄT ZUM ERLERNEN VON GOLF
GOLF PRACTICE DEVICE

(30) Priorité: 20.06.1995 FR 9507615
(43) Date de publication de la demande: 08.04.1998
(73) Titulaire: BRITTANY WEST INNOVATIONS sarl, 29200 Brest (FR)
(72) Inventeur: Jouan, Dominique, 29200 Brest (FR)
(74) Mandataire: Vidon, Patrice
(86) Numéro de dépôt international: FR9600966
(87) Numéro de publication internationale: WO9700711

(56) Documents cités:
- FR-A- 2 614 544
- GB-A- 383 767
- US-A- 3 622 161
- US-A- 3 741 550
- US-A- 4 223 891

## Description

L'invention concerne le domaine sportif et plus précisément le domaine du golf.

Le golf est un sport dont la haute technicité constitue souvent un obstacle difficile à surmonter par les joueurs. Pour cette raison, les joueurs de golf doivent généralement recourir à un enseignement pour évoluer dans leur jeu.

Le swing est la base technique du golf et peut être décomposé en quatre phases : une phase de placement et de visée (l'adresse), une phase de préparation (la montée), une phase motrice (la descente), une phase frénatrice (le final). La technique du swing est donc privilégiée dans le cadre de l'enseignement du golf, chacune des phases le composant pouvant être travaillée.

Afin de permettre aux joueurs d'améliorer leur swing, il existe dans l'état de la technique des appareils conçus pour leur permettre de travailler le mouvement à la base de celui-ci (voir par exemple le document FR-A-2 614 544).

II existe également dans l'état de la technique des appareils permettant le visualisation des mouvements du club. De tels appareils font intervenir des techniques variées (photographie, vidéo, analyseurs, lasers, ordinateurs...)

Toutefois, l'enseignement du golf laisse apparaître que beaucoup de golfeurs, malgré une bonne volonté, ne réalisent pas l'indispensable nécessité physique de ressentir la zone d'impact du club sur la balle. Il s'en suit une mauvaise maîtrise de la trajectoire du club, de l'angle formé par ce club contre la balle et, en conséquence de la trajectoire suivie par la balle suite à l'impact communiqué par le club.

Le principal objectif de la présente invention est donc de proposer un outil pédagogique pour l'enseignement du golf permettant au joueur de mieux appréhender le mouvement de son club au niveau de la zone d'impact avec la balle.

Un autre objectif de l'invention est de proposer un tel outil qui puisse être adapté à tout type de club. En fonction des circonstances du jeu, les golfeurs utilisent en effet des clubs se différenciant par l'angle d'inclinaison de la face ou loft, calculé à partir de l'axe du manche, cet angle allant de zéro degré pour le putter, jusqu'à environ 70° pour le club le plus ouvert.

Encore un autre objectif de l'invention est de proposer un tel outil pouvant être utilisé pour permettre au joueur d'affiner la trajectoire donnée au club mais aussi la hauteur de frappe de ce club par rapport à une balle.

Enfin, un autre objectif de l'invention est de proposer un tel dispositif de conception mécanique ne faisant pas intervenir de pièce éléctriques ou électroniques.

Ces différents objectifs sont atteints grâce à l'invention qui concerne un dispositif pour l'enseignement du golf caractérisé en ce qu'il comprend un socle essentiellement plan, une tête montée sur ledit socle présentant une face essentiellement inversée par rapport à la face de la tête d'un club de golf, et des moyens d'indication de l'angle de frappe dudit club sur ladite tête comprenant un disque solidaire de ladite tête et monté en rotation sur ledit socle essentiellement dans le plan de celui-ci, ladite tête étant positionnée sensiblement au centre dudit disque, et des moyens de visualisation du déplacement dudit disque par rapport audit socle suite à l'impact dudit club sur ladite tête escamotable

On notera que la trajectoire suivie par la balle suite à l'impact du club sur celle-ci dépend essentiellement de trois paramètres, à savoir :
- le chemin suivi par le club qui détermine le trajet initial de la balle;
- l'angle formé par la face du club avec la balle qui déterminer l'effet final observé par la balle,
- la hauteur du chemin de club et/ou de l'angle de la face du club par rapport à la balle (hauteur de frappe).

En fonction de l'information fournie par le disque du dispositif, le joueur peut ainsi corriger son swing et éventuellement son adresse de façon à améliorer la qualité de l'impact et en conséquence la trajectoire suivie par la balle.Un tel disque est intégré dans le socle du dispositif de façon à ne pas dépasser de celui-ci.

Le socle du dispositif selon l'invention présente une épaisseur prévue pour lui permettre de ne pas dépasser trop du sol pour ne pas gêner le joueur et lui permettre de prendre une position identique à celle qu'il prendrait sur un terrain de golf. Avantageusement, ce socle peut être recouvert d'un matériau imitant le gazon. On notera également que ce socle ne présente préférentiellement aucun élément saillant, hormis la tête escamotable, afin que le swing puisse se dérouler normalement.

Dans un mode de réalisation de l'invention, la tête du dispositif est montée mobile sur ledit socle et susceptible de s'escamoter sous l'impact transmis par un club de golf de façon à ne pas gêner la trajectoire de celui-ci. Toutefois, cette tête pourra aussi être réalisée en un matériau présentant une certaine élasticité et fixée par sa base au socle. Selon une telle caractéristique, la tête pourra s'escamoter temporairement lors de l'impact du club et revenir automatiquement en position après le passage du club.

Lors du swing, une telle tête est escamotée par le club dès que celui-ci la touche. Selon l'angle de frappe, les moyens d'indication de l'angle de frappe du dispositif sont mis en oeuvre de façon à refléter la qualité de cet angle.

Le dispositif constitue donc un appareil permettant au joueur de travailler la qualité de l'impact qu'il inculque à la balle grâce au club. L'invention permet ainsi d'aborder un aspect pédagogique de l'enseignement du golf particulièrement intéressant car se rapprochant des conditions réelles de pratique de ce jeu.

La rotation du disque pourra être faciliter par la présence de roulements. Toutefois, afin d'éviter une rotation intempestive du disque, il pourra également être prévu des moyens permettant d'atténuer cette rotation. Un tel but pourra notamment être obtenu en n'utilisant pas de roulements à billes tout en limitant la surface du socle en contact avec la partie inférieure du disque. Un tel but pourra aussi être obtenu en prévoyant des irrégularités de surfaces ou une pente sur une partie du socle en contact avec le disque. Il pourra également être envisagé de limiter la rotation du disque en créant une friction entre la tête rabattue et le socle.

Lors de la mise en oeuvre des moyens permettant d'évaluer l'angle de frappe, l'impact du club sur le golf entraine un mouvement du disque dès que l'angle de frappe n'est pas égal à 0, c'est-à-dire lorsque le coup n'est pas techniquement correct. Ce mouvement du disque peut être facilement visualisé grâce auxdits moyens de visualisation prévus à cet effet. On notera à ce sujet que ces moyens de visualisation du mouvement du disque pourront être constitués de nombreuses manières. Toutefois, préférentiellement, ces moyens de visualisation comprennent une graduation prévue sur ledit disque et/ou sur ledit socle. Une telle graduation permet de donner des indications plus précises sur l'angle de frappe et ainsi sur l'ampleur de la faute de frappe. Préférentiellement, cette graduation est colorée. Cette graduation peut ainsi, par exemple, être constituée d'une flèche ou de tout autre signe indicateur prévu sur le disque (ou sur le socle) et de quartiers de couleurs différentes répartis autour du disque sur le socle (ou autour du socle sur le disque).

Avantageusement, la tête escamotable est constituée par un élément solidaire du disque comprenant deux bras de fixation sur celui-ci, lesdits bras s'étendant essentiellement sur tout le diamètre dudit disque. De cette façon, les forces transmises par la face du club à la face inversée de la tête escamotable sont communiquées à la périphérie du disque dès lors qu'elles ne sont pas perpendiculaires à cette face inversée et suffisamment amplifiées pour se traduire par une mouvement significatif du disque. Il est en effet important que le disque tourne suffisamment pour signaler la faute à l'utilisateur du dispositif et l'ampleur de celle-ci. On notera que les moyens autorisant la rotation du disque sur le socle devront être choisis de façon à ne pas freiner le mouvement du disque mais aussi, comme précisé ci-dessus, à ne pas trop l'amplifier de façon à permettre une appréciation qualitative mais également quantitative de la faute de frappe

Egalement avantageusement, ladite tête est amovible et interchangeable. Ainsi, il est possible d'adapter le dispositif à tous les clubs de golf, du putter au club présentant l'angle de loft le plus élevé.

Selon une variante avantageuse, ledit dispositif comprend des moyens de réglage de l'inclinaison de ladite tête ce qui permet également à celle-ci de s'adapter à tous les clubs de golf, en autorisant une inclinaison de sa face inversée plus ou moins grande. En pratique, ces moyens de réglage seront conçus de façon à permettre de positionner la face inversée de la tête de la verticale (correspondant à un club de type putter), jusqu'à un angle d'environ 70° (correspondant aux clubs les plus ouverts). Ils peuvent par exemple être constitués par un plot denté placé devant la tête dans un évidement spécialement prévu à cette effet et pouvant coopérer avec des crans prévus sur une autre pièce de façon à pouvoir adopter plusieurs positions.

Comme, il a déjà été précisé ci-dessus, la qualité de l'impact transmis par le club à la balle dépend de l'angle de frappe mais également de la hauteur de frappe de la balle.

Afin de permettre au joueur de travailler également ce paramètre, le dispositif selon l'invention pourra aussi comprendre des moyens d'indication de la hauteur de frappe dudit club sur ladite tête escamotable. On notera que dans le cadre de la présente description on entend les termes "moyens d'indications de la hauteur de frappe" comme des moyens permettant de donner une indication plus ou moins précise sur la hauteur de l'impact portée par le club sur la tête.

Dans un mode de réalisation de l'invention ces moyens d'indication de la hauteur de frappe seront constitués par le matériau recouvrant le socle. Dans ce cas, ce matériau présentera des irrégularités de surface qui provoqueront un bruit lorsqu'elles seront touchées par le club durant le swing. Un tel matériau pourra par exemple être constitué par du gazon synthétique.

Dans un autre mode de réalisation, ces moyens pourront être constitués d'un élément monté mobile dans la tête escamotable et susceptible de s'escamoter seulement lorsque la hauteur de frappe dudit club sur ladite tête escamotable est correct. Un tel élément est décrit dans la demande de brevet de FR 9507615. Lors du swing, cet élément ne sera abattu que lorsque l'impact du club sur la tête se produira à une hauteur du socle suffisamment faible. La hauteur de ce second élément sera donc choisie de façon à correspondre à une hauteur de frappe correcte selon la pratique du golf.

Grâce à de tels moyens, le joueur peut ainsi travailler non seulement l'angle de frappe inculqué par le club mais également la hauteur de frappe, ce qui est particulièrement important pour les débutants, qui ont très fréquemment tendance à accrocher le sol lors du swing.

L'invention, ainsi que les différents avantages qu'elle présente, seront plus facilement compris grâce à la description qui va suivre d'un mode de réalisation non limitatif, en références aux dessins dans lesquels :
- la figure 1 représente une vue générale en perspective dudit mode de réalisation ;
- la figure 2 représente une vue de dessus de la partie centrale du dispositif selon la figure 1 ;
- la figure 3 représente une vue en demi-coupe du dispositif montré à la figure 1 ;
- la figure 4 représente une vue de dessous du disque rotatif du dispositif ;
- la figure 5 représente un vue de face de la tête escamotable ;
- la figure 6 représente une vue en coupe des moyens de réglage d'inclinaison de la tête escamotable.

En référence à la figure 1, le dispositif pour l'enseignement du golf selon l'invention comprend essentiellement un socle 1, une tête escamotable 2 et des moyens d'indication de l'angle de frappe 4 incluant un disque 8 monté en rotation sur ledit socle 1 et sur l'axe de rotation duquel est fixée la tête escamotable 2

La tête escamotable présente une face 3 essentiellement inversée par rapport à la face de la tête d'un club de façon à épouser essentiellement la face de club en cas d'impact correct d'un club contre ladite tête escamotable.

Sous l'effet de l'impact transmis par un tel club lors d'un swing, cette tête est susceptible d'être rabattue de façon à se loger dans une ouverture 11 du disque 8 spécialement prévue à cette effet et conçue de façon telle que lorsque la tête 8 est rabattue dans l'ouverture 11, cette tête ne dépasse pas du disque 8 pour ne pas gêner la poursuite du swing après l'impact. Sous l'effet de l'impact, la tête 8 est également susceptible de communiquer un mouvement du disque 8 par rapport au socle 1, si l'angle de frappe entre la face 3 de la tête escamotable et la face de la tête de club n'est pas sensiblement égal à 0, c'est-à-dire si l'angle de frappe et donc le swing ne sont pas corrects pour correspondre en réel à une trajectoire acceptable de la balle.

Afin de matérialiser l'ampleur de la faute commise, des moyens de visualisation 12 du mouvement du disque 8 suite à l'impact sont prévus sur ce disque et sur le socle 1. Dans le cadre du présent mode de réalisation, ces moyens de visualisation 12 sont constitués par une flèche 12a coopérant avec un graduation colorée 12b prévue sur le socle 1 à la périphérie du disque 8. On comprendra toutefois, que ces moyens de visualisation pourra être constitué par tout autre moyen adéquat. Ainsi, il pourra notamment être envisagé de prévoir une fenêtre dans le disque 8 de façon à permettre la visualisation d'une graduation colorée sur la partie du socle 1 présente sous le disque 8.

Selon la nature de l'angle de frappe, le disque 8 entre donc en rotation selon l'un ou l'autre sens de rotation possibles symbolisés par la double flèche 13. Selon l'importance de cet angle, la flèche 12 indique l'une des graduations colorées 12b. Il est ainsi possible au joueur d'évaluer l'importance de la faute commise et ainsi de travailler son swing pour arriver à rabattre la tête escamotable 2 sans que le disque 8 ne tourne, traduisant ainsi que la face du club attaque de façon correcte la tête escamotable, pour correspondre en réel à une bonne trajectoire de la balle.

Comme on peut le voir à la figure 2 la tête escamotable est constituée d'un élément 6 monté solidaire sur le disque 8 .

En référence à la figure 3, afin de permettre le mouvement du disque 8, celui-ci est fixé sur un pallier 14 monté en rotation sur le socle 1 grâce à un roulement à billes 15, comme on peut le voir sur la figure 3. L'ensemble repose sur une embase 16.

En référence aux figures 4 et 5, le premier élément 6 présente des bras 9a, 9b s'étendant selon le diamètre du disque 8 et permettant de transmettre les forces inculquées par le club lors de l'impact à la périphérie du disque, en autorisant la rotation de celui-ci dès que ces forces ne sont pas perpendiculaires à la face inversée 3 de la tête escamotable 2. Par ailleurs, la partie supérieure de l'élément 6 est entaillée de façon à faciliter le relèvement de cet élément lorsque la tête est escamotée. On notera qu'il pourra bien sûr être envisagé d'autres moyens de relèvement de cette pièce sans sortir du cadre de l'invention.

Afin de régler l'inclinaison de la tête 2 et ainsi de permettre l'adaptation du dispositif aux différents clubs existants, des moyens de réglage de cette inclinaison sont prévus. De tels moyens sont représentés à la figure 6. Dans le cadre du présent mode de réalisation, ces moyens de réglage sont constitués par un plot 10 amovible présentant des dents 10a prévues pour coopérer avec des crans 10b d'une pièce 10c. Selon la position recherchée de la tête 2, il est possible de choisir le position du plot amovible sur la pièce 10c.

Lors de l'utilisation du dispositif décrit, le joueur après avoir choisi son club positionne la tête escamotable 2 selon l'angle correspondant au club en question.

Une fois, la tête escamotable 2 inclinée selon l'angle correspondant au club utilisé, le joueur peut prendre sa position par rapport à la tête escamotable de la même façon qu'il se positionnerait en réel face à une balle de golf, et travailler l'impact qu'il communique à la tête grâce à son club.

La qualité de l'angle frappe est donnée par la rotation du disque 8. Si une telle rotation ne se produit pas, l'angle de frappe est considéré comme correct. Si le disque 8 observe une rotation suite à l'impact, l'angle de frappe est incorrect. Selon le quartier de couleur 12b indiqué par la flèche 12a, l'ampleur de la faute peut être facilement et rapidement évaluée par le joueur.

## Revendications

1. Dispositif pour l'enseignement du golf comprenant un socle (1) essentiellement plan et une tête (2) conçue pour s'escamoter sous l'impact transmis par un club de façon à ne pas gêner la trajectoire de celui-ci, **caractérisé en ce que** :
- ladite tête (2) présente une face (3) essentiellement inversée par rapport à la face de la tête d'un club de golf, conçue pour épouser essentiellement ladite face de club en cas d'impact correct dudit club contre ladite tête (2) ;
et en ce qu'il comprend :
- des moyens d'indication (4) de l'angle de frappe dudit club sur ladite tête (2) incluant un disque (8) solidaire de ladite tête (2) et monté en rotation sur ledit socle (1) dans le plan de celui-ci, et,
- des moyens de visualisation (12) du déplacement dudit disque (8) par rapport audit socle (1) suite à l'impact dudit club sur ladite tête (2).

2. Dispositif selon la revendication 1 **caractérisé en ce que** lesdits moyens de visualisation comprennent une graduation prévue sur ledit disque (8) et/ou sur ledit socle (1).

3. Dispositif selon la revendication 1 ou 2 **caractérisé en ce que** ladite tête (2) est réalisée en matériau élastique.

4. Dispositif selon la revendication 1 ou 2 **caractérisé en ce que** ladite tête (2) est montée mobile.

5. Dispositif selon l'une quelconque des revendications 1 à 4 **caractérisé en ce qu**'il comprend des moyens d'indication de la hauteur de frappe (5) dudit club sur ladite tête (2).

6. Dispositif selon les revendications 4 et 5 **caractérisé en ce que** ladite tête escamotable est constituée d'un premier élément (6) solidaire desdits moyens d'indication de l'angle de frappe et d'un second élément (7) monté mobile dans ledit premier élément, ledit second élément (7) étant susceptible de s'escamoter seulement lorsque la hauteur de frappe dudit club sur ladite tête escamotable (2) est correct.

7. Dispositif selon la revendication 6 **caractérisée en ce que** ledit premier élément (6) comprend deux bras de fixation (9a, 9b) sur ledit disque, lesdits bras s'étendant essentiellement sur tout le diamètre dudit disque (8).

8. Dispositif selon la revendication 5 **caractérisé en ce que** lesdits moyens d'indication de la hauteur de frappe (5) incluent un matériau présentant des irrégularités de surface.

9. Dispositif selon l'une quelconque des revendications 1 à 8 **caractérisé en ce que** ladite tête (2) est amovible et interchangeable.

10. Dispositif selon l'une quelconque des revendications 1 à 9 **caractérisé en ce qu**'il comprend des moyens de réglage de l'inclinaison de ladite tête (2).

11. Dispositif selon la revendication 10 **caractérisé en ce que** lesdits moyens de réglage de l'inclinaison de ladite tête comprennent un plot amovible (10).

12. Dispositif selon l'une quelconque des revendications 1 à 11 **caractérisé en ce qu**'il comprend des moyens permettant d'atténuer la rotation dudit disque (8).

## Patentansprüche

1. Vorrichtung für den Golfunterricht, die einen im wesentlichen ebenen Sockel (1) und einen Kopf (2) umfaßt, der so ausgelegt ist, daß er sich beim Aufprall des Golfschlägers derart einzieht, daß er die Laufbahn des Schlägers nicht stört,
**dadurch gekennzeichnet**, daß
- der Kopf (2) eine Fläche (3) aufweist, die im wesentlichen invers zur Schlagfläche des Kopfes eines Golfschlägers ist und derart ausgebildet ist, daß sie sich im wesentlichen der Schlagfläche des Schlägers anpaßt, wenn der Schläger richtig auf den Kopf (2) auftrifft, und,
daß sie folgendes umfaßt:
- Mittel (4) zum Angeben des Schlagwinkels des Schlägers auf dem Kopf (2), die eine Scheibe (8) umfassen, welche Teil des Kopfes (2) ist und drehbar auf dem Sockel (1) in derselben Ebene wie dieser angebracht ist und,
- Mittel (12) zum Sichtbarmachen der relativ zum Sockel (1) erfolgende Bewegung der Scheibe (8), die als Folge des Auftreffens des Schlägers auf dem Kopf eintritt.

2. Vorrichtung nach Anspruch 1,
**dadurch gekennzeichnet**, daß die Mittel zum Sichtbarmachen eine Skala auf der Scheibe (8) und/oder auf dem Sockel (1) umfassen.

3. Vorrichtung nach Anspruch 1 oder 2,
**dadurch gekennzeichnet**, daß der Kopf (2) aus Kunststoff gefertigt ist.

4. Vorrichtung nach Anspruch 1 oder 2,
**dadurch gekennzeichnet**, daß der Kopf (2) beweglich angebracht ist.

5. Vorrichtung nach einem der Ansprüche 1 bis 4,
**dadurch gekennzeichnet**, daß sie über Mittel zum Anzeigen der Auftreffhöhe (5) des Golfschlägers auf dem Kopf (2) verfügt.

6. Vorrichtung nach den Ansprüchen 4 und 5,
**dadurch gekennzeichnet**, daß der einziehbare Kopf aus einem ersten Element (6), das Teil der Mittel zum Anzeigen des Aufprallwinkels ist, sowie aus einem zweiten Element (7) besteht, das beweglich im ersten Element angebracht ist, wobei sich das zweite Element (7) nur dann einzieht, wenn die Auftreffhöhe des Golfschlägers auf dem einziehbaren Kopf (2) korrekt ist.

7. Vorrichtung nach Anspruch 6,
**dadurch gekennzeichnet**, daß das erste Element (6) zwei Arme (9a, 9b) zum Befestigen auf die Scheibe umfaßt, wobei diese Arme sich im wesentlichen über den gesamten Durchmesser der Scheibe (8) erstrecken.

8. Vorrichtung nach Anspruch 5,
**dadurch gekennzeichnet**, daß die Mittel zum Anzeigen der Auftreffhöhe (5) ein Material mit oberflächlichen Unebenheiten umfassen.

9. Vorrichtung nach einem der Ansprüche 1 bis 8,
**dadurch gekennzeichnet**, daß der Kopf (2) abnehmbar und austauschbar ist.

10. Vorrichtung nach einem der Ansprüche 1 bis 9,
**dadurch gekennzeichnet**, daß sie Mittel zum Einstellen der Neigung des Kopfes (2) umfaßt.

11. Vorrichtung nach Anspruch 10,
**dadurch gekennzeichnet**, daß die Mittel zum Einstellen der Neigung des Kopfes einen abnehmbaren Steckklotz (10) umfassen.

12. Vorrichtung nach einem der Ansprüche 1 bis 11,
gekennzeichnet durch Mittel zum Dämpfen der Drehbewegung der Scheibe (8)

## Claims

1. Device for teaching golf, comprising an essentially flat baseplate (1) and a head (2) designed to efface itself under the impact imparted by a club so as not to impede the trejectory thereof, **characterized in that**:
- the said head (2) has a face (3) which is essentially inverted by comparison with the face of the head of a golf club, and designed to essentially match the said club face if the said club strikes the said head (2) correctly;
and in that it comprises:
- means (4) for indicating the angle at which the said club strikes the said head (2), including a disc (8) secured to the said head (2) and mounted so that it can rotate on the said baseplate (1) in the plane thereof, and
- means (12) for displaying the movement of the said disc (8) with respect to the said baseplate (1) following impact between the said club and the said head (2).

2. Device according to Claim 1, **characterized in that** the said display means comprise a graduation provided on the said disc (8) and/or on the said baseplate (1).

3. Device according to Claim 1 or 2, **characterized in that** the said head (2) is made of an elastic material.

4. Device according to Claim 1 or 2, **characterized in that** the said head (2) is mounted so that it can move.

5. Device according to any one of Claims 1 to 4, **characterized in that** it comprises means for indicating the height (5) at which the said club strikes the said head (2).

6. Device according to Claims 4 and 5, **characterized in that** the said effaceable head consists of a first element (6) secured to the said means of indicating the angle of strike and a second element (7) mounted to move in the said first element, the said second element (7) being capable of effacing itself only when the height at which the said club strikes the said effaceable head (2) is correct.

7. Device according to Claim 6, **characterized in that** the said first element (6) comprises two arms (9a, 9b) for attachment to the said disc, the said arms extending essentially over the entire diameter of the said disc (8) .

8. Device according to Claim 5, **characterized in that** the said means of indicating the height of strike (5) include a material which exhibits surface irregularities.

9. Device according to any one of Claims 1 to 8, **characterized in that** the said head (2) is removable and interchangeable.

10. Device according to any one of Claims 1 to 9, **characterized in that** it comprises means of adjusting the inclination of the said head (2).

11. Device according to Claim 10, **characterized in that** the said means of adjusting the inclination of the said head comprise a removable block (10).

12. Device according to any one of Claims 1 to 11, **characterized in that** it comprises means for attenuating the rotation of the said disc (8).
